# EUROPÄISCHE PATENTSCHRIFT

(11) **EP 3 142 192 B1**
(45) Veröffentlichungstag und Bekanntmachung des Hinweises auf die Patenterteilung: **31.10.2018**
(21) Anmeldenummer: 16185337.9
(22) Anmeldetag: 23.08.2016
(51) Int. Cl.: H01R 4/48

(54) **FEDERKRAFTANSCHLUSS**
SPRING FORCE CONNECTION
BORNE A RESSORT

(30) Priorität: 14.09.2015 DE 102015115425
(43) Veröffentlichungstag der Anmeldung: 15.03.2017
(73) Patentinhaber: Wieland Electric GmbH, 96052 Bamberg (DE)
(72) Erfinder: Stollberger, Ralf, 96173 Oberhaid-Staffelbach (DE)
(74) Vertreter: Tergau & Walkenhorst Patentanwälte PartGmbB

(56) Entgegenhaltungen:
- EP-A2- 2 133 956
- DE-A1- 10 152 520
- DE-U1-202004 000 418
- DE-U1-202010 016 894
- FR-A1- 2 936 659

## Beschreibung

Die vorliegende Erfindung betrifft einen Federkraftanschluss für elektrische Leiter. Derartige Federkraftanschlüsse weisen nach dem Stand der Technik einen Aufnahmekäfig, einen am Aufnahmekäfig federnd gelagerten Schenkel und eine dem Schenkel gegenüberliegende Kontaktplatte auf. Zum Anschließen des abisolierten Leiterendes wird der Schenkel gegenüber der Kontaktplatte ausgefedert und das anzuschließende Leiterende zwischen den Schenkel und die Kontaktplatte eingebracht.

Der Einbauraum für einen derartigen Federkraftanschluss muss so dimensioniert sein, dass der Schenkel einerseits einen ausreichenden Federweg zum ein- und ausfedern zurücklegen kann. Andererseits muss der Federschenkel auch eine gewisse Eigenlänge aufweisen, weil andernfalls im Bereich des Übergangs des Federschenkels zum Aufnahmekäfig so hohe Kräfte auftreten, dass der Schenkel im Bereich des Übergangs zum Aufnahmekäfig bricht.

Aus der DE 101 52 520 A1 ist ein auf die hiesige Anmelderin zurückgehender Federkraftanschluss der eingangs geschilderten Art bekannt. Dieser Federkraftanschluss weist einen Basisschenkel und einen mit dem Basisschenkel federnd verbundenen Klemmschenkel auf sowie ein zwischen den Schenkeln angeordnetes Kontaktelement. Dieser an sich sehr gut funktionierende Klemmanschluss wird in Folge der voranschreitenden Miniaturisierung der Bauteile häufig als zu groß dimensioniert empfunden. Insbesondere ist dieser Federkraftanschluss nicht geeignet, mehrere Leiter nebeneinander anzuschließen.

Aus der FR 2 936 659 A1 ist ferner ein Federkraftanschluss bekannt, bei welchem zwei separate Federkraftanschlüsse in einem quadratischen Gehäuse nebeneinander angeordnet sind. Dabei sind aus einer Seitenwand des Gehäuses zwei in das Gehäuse rechtwinklig hineinragende Abkröpfungen ausgebogen. Jeweils eine weitere Seitenwand des Gehäuses, der der jeweiligen Abkröpfung benachbarte und zur vorerwähnten Seitenwand rechtwinklig verlaufende Bereich der Seitenwand mit den Abkröpfungen und die Rücksprünge selbst bilden einen U-förmigen Kontaktaufnahmeraum. In diesen U-förmigen Kontaktaufnahmeraum ragt eine winkelförmige Schenkelfeder als Klemmelement von der offenen Seite des U-Querschnitts her hinein. Auch dieser Doppelanschluß setzt eine rechteckförmige Ausgestaltung des Gehäuses mit vier Seitenwänden voraus und ist deshalb auch nicht beliebig verkleinerbar.

Ausgehend von diesem Stand der Technik liegt der Erfindung die Aufgabe zugrunde, einen Federkraftanschluss so zu gestalten, dass er nur einen möglichst kleinen Einbauraum benötigt.

Diese Aufgabe ist durch die Merkmalskombination des Anspruchs 1 in erfinderischer Weise gelöst. Die rückbezogenen Ansprüche beinhalten teilweise vorteilhaft und teilweise für sich selbst erfinderische Weiterbildungen dieser Erfindungen.

Die Miniaturisierung des Federkraftanschlusses ist gemäß der Erfindung zum einen dadurch realisiert, dass der gesamte Aufnahmekäfig für den Federkraftanschluss aus federndem Material, vorzugsweise aus einem Federstahl gefertigt ist. Auf diese Weise federt nicht nur der Federschenkel, sondern der gesamte Federkäfig beim Einführen des Leiters nach außen. Da durch den Aufnahmekäfig ein sehr viel größeres Federelement zur Verfügung gestellt wird als nur durch einen Federschenkel, können sehr viel größere Kräfte übertragen werden, so dass der Schenkel gegenüber dem Stand der Technik verkleinert werden kann.

Der Federkraftanschluss mit dem Aufnahmekäfig aus federndem Material ist weiterhin mit einer als Trennwand zwischen den Aufnahmekäfigen angeordneten Kontaktplatte kombiniert. Durch diese Kombination kann auf engstem Raum einer der vorerwähnten Doppelanschlüsse realisiert werden. Die simultane gute Kraftabtragung einerseits und die räumliche Trennung der Leiter andererseits ermöglicht hier die erstrebte Miniaturisierung des Federkraftanschlusses.

In vorteilhafter Ausgestaltung ist es natürlich sinnvoll, auch den Schenkel seinerseits aus federndem Material zu fertigen. Da beim Einführen des Leiters dann sowohl der Federschenkel als auch der Aufnahmekäfig nachgeben, werden die auftretenden Kräfte auf eine sehr viel größere federnde Strecke verteilt.

In weiterer vorteilhafter Ausgestaltung ist der Aufnahmekäfig als rechteckförmiger Federrahmen ausgestaltet. Die eine Kurzseite des Rechtecks bildet dabei das Festende, an welchem der als Federrahmen ausgestaltete Aufnahmekäfig federnd gelagert ist. Die andere Kurzseite des Rechtecks bildet dementsprechend das Freiende. Am Freiende ist wiederum der Schenkel gelagert, welcher in die Rechteckkontur des Federrahmens hineinragt. Zur Verbesserung der Formstabilität sind die Langseiten des den Aufnahmekäfig bildenden Federrahmens rechtwinklig von den Kurzseiten abgebogen.

Ein weiteres technisches Problem tritt bei sogenannten Doppelanschlüssen für elektrische Leiter auf. Bei derartigen Doppelanschlüssen werden zwei separate elektrische Leiter an ein gemeinsames elektrisches Potential angeschlossen. Sind diese Doppelanschlüsse als Federkraftanschlüsse ausgestaltet, werden in der Regel zwei nebeneinander liegende Schenkelfedern eingesetzt, welche an einer gemeinsamen Kontaktplatte widergelagert sind. Im Montagezustand liegen die beiden elektrischen Leiter von den beiden nebeneinander angeordneten Schenkelfedern geklemmt auf der Kontaktplatte auf. Problematisch hierbei ist die Tatsache, dass die beiden Federschenkel sich gegenseitig behindern können und sich im schlimmsten Fall miteinander verhaken. Außerdem können bei feingliedrigen Leitern Litzen abstehen und in den Bereich der benachbarten Schenkelfeder hineinragen.

Zur Beseitigung dieses technischen Problems ist gemäß dem unabhängigen Anspruch 5 vorgesehen, der Kontaktplatte eine Doppelfunktion zuzuweisen. Bei dem Federkraftanschluss nach Anspruch 5 liegen zwei Aufnahmekäfige nebeneinander und die Kontaktplatte ist zwischen diesen Aufnahmekäfigen angeordnet und dient zugleich als Trennwand.

In konsequenter Weiterentwicklung steht die als Trennwand wirksame Kontaktplatte senkrecht zwischen den Aufnahmekäfigen. Die Aufnahmekäfige sind dabei mit ihren Schenkeln einander zugewandt, so dass die Freienden der Schenkel jeweils in Richtung auf eine Flachseite der Kontaktplatte abragen und mit dieser eine Klemmstelle für den jeweiligen elektrischen Leiter bilden. Mit anderen Worten sind die Aufnahmekäfige spiegelverkehrt einander zugewandt angeordnet bei zwischen den Aufnahmekäfigen einliegender Kontaktplatte.

In weiterer Ausgestaltung ist es vorteilhaft, wiederum die als rechteckförmige Federrahmen ausgestalteten Aufnahmekäfige gemäß den Ansprüchen 3 und 4 zu verwenden. Die Aufnahmekäfige sind in vorteilhafter Ausgestaltung mit ihren Festenden miteinander verbunden. Diese Verbindung ist vorteilhaft dadurch realisiert, dass im Bereich des Festendes aus dem einen Ende der einen Langseite ein zahnförmiger Vorsprung abragt und in das Ende der anderen Langseite im Bereich des Festendes eine zum Vorsprung komplementäre Aussparung eingebracht ist. Die spiegelverkehrt zueinander stehenden Aufnahmekäfige können dann einfach formschlüssig miteinander verrastet werden.

In weiterer Ausgestaltung kann die Kontaktplatte ihrerseits direkt mit einem elektrischen Kontakt, insbesondere einem Kontaktstift oder einer Kontaktbuchse eines elektrischen Steckverbinders verbunden sein.

Anhand des in den Zeichnungsfiguren dargestellten Ausführungsbeispiels ist die Erfindung in weiteren Einzelheiten erläutert. Es zeigen:
- Fig. 1: eine perspektivische Ansicht eines Doppelanschlusses gemäß der Erfindung,
- Fig. 2: eine Explosionsdarstellung des Doppelanschlusses aus Fig. 1,
- Fig. 3: eine Seitenansicht des Doppelanschlusses gemäß Fig. 1,
- Fig. 4: eine Draufsicht auf den Doppelanschluss gemäß Fig. 1 und
- Fig. 5: den Schnitt V - V aus Fig. 4

In der Darstellung der Fig. 1 ist ein Buchsenkontakt 1 mit einem doppelten Federkraftanschluss dargestellt. Der Doppelanschluss besteht seinerseits aus zwei in einem Winkel 180° zueinander verschwenkten, identisch ausgestalteten Aufnahmekäfigen 2. Die Aufnahmekäfige 2 sind als rechteckförmige Federrahmen ausgestaltet. Die dem Buchsenkontakt 1 zugewandte Kurzseite dieses Rechteckquerschnitts bildet das Festende 3 des Aufnahmekäfigs 2. Das dem Festende 3 abgewandte Freiende 4 trägt den in den Innenraum der Rechteckkontur hineinragenden Federschenkel 5. Die beiden das Festende 3 und das Freiende 4 verbindenden Langseiten 6 des Aufnahmekäfigs 2 sind um 90° von den Kurzseiten, also dem Festende 3 und dem Freiende 4 abgebogen. Auf diese Weise wird das Widerstandsmoment gegeben Biegung des Aufnahmekäfigs 2 signifikant erhöht.

Zwischen den beiden Aufnahmekäfigen 2 ist die Kontaktplatte 7 angeordnet. Die Kontaktplatte 7 ist in einen Aufnahmeschlitz 8 am rückwärtigen Ende des Buchsenkontakts 1 eingeschoben und auf diese Weise mit dem Buchsenkontakt 1 elektrisch leitend verbunden.

Die Kontaktplatte 7 wird auf ihren Flachseiten jeweils von einem der Federschenkel 5 beaufschlagt. Die Federschenkel 5 tragen an ihren dem Freiende 4 des Aufnahmekäfigs 2 abgewandten freien Enden Verzahnungen 9 zur zusätzlichen Fixierung der in den Zeichnungsfiguren nicht dargestellten Leiter. Die Leiter sind im Montageendzustand zwischen den Enden der Federschenkel 5 mit den Verzahnungen 9 und der dem jeweiligen Federschenkel 5 zugewandten Flachseite der Kontaktplatte 7 eingeklemmt.

Am Festende 3 steht aus der im Ausführungsbeispiel rechten Langseite 6 des Aufnahmekäfigs 2 ein zahnförmiger Vorsprung 10 hinaus. In das im Bereich des Festendes 3 liegende Ende der im Ausführungsbeispiel linken Langseite 6 ist in den Aufnahmekäfig 2 eine Aussparung 11 eingebracht. Die Kontur der Aussparung 11 und des Vorsprungs 10 sind zueinander komplementär, so dass im Montageendzustand jeweils ein Vorsprung 10 eines Aufnahmekäfigs 2 in die entsprechende gegenüberliegende Aussparung 11 des benachbarten Aufnahmekäfigs 2 eingreifen kann, was in Fig. 1 und in Fig. 3 gut erkennbar ist.

Hinsichtlich der Schaffung zweier separater Klemmstellen ist aus der Darstellung der Fig. 3 und der Fig. 5 gut erkennbar, dass die Kontaktplatte 7 zugleich als Trennwand zwischen den beiden Aufnahmekäfigen 2 wirksam ist. Die in den Zeichnungen nicht dargestellten Leiter sind zwischen den Federschenkeln 5 und den ihnen zugewandten Flachseiten der als Trennwand wirksamen Kontaktplatte 7 im Montageendzustand eingeklemmt.

Zur Fixierung der Aufnahmekäfige 2 ist am Buchsenkontakt 1 eine umlaufende Haltenut 12 ausgebildet. In die Haltenut 12 greifen jeweils im Bereich des Festendes 3 der Aufnahmekäfige 2 ausgebildete Haltegabeln 13 ein. Die Haltegabeln 13 fixieren die Aufnahmekäfige 2 jeweils an der Haltenut 12 des Buchsenkontakts 1. Sobald die bereits oben beschriebenen Vorsprünge 10 in die zugeordneten Aussparungen 11 eingreift, wirken diese wie ein nach Art einer Nut-Feder-Verbindung funktionierendes Schloss. Im Bereich der Festenden 3 sind die Aufnahmekäfige 2 so fest und solide am Buchsenkontakt 1 gelagert.

Zur Verbesserung der Befestigungseigenschaften, insbesondere der Federeigenschaften ist nicht nur der Federschenkel 5 aus federndem Material gefertigt sondern auch der Aufnahmekäfig 2. Dies führt zu dem durch die Spannungspfeile 15 angedeuteten theoretischen Spannungsverlauf. Auf diese Weise übt nicht nur der Federschenkel 5 sondern der gesamte Aufnahmekäfig 2 Federkräfte auf die nicht dargestellten Leiter aus, so dass der Federschenkel 5 sehr viel kleinere Abmessungen als bei herkömmlichen Federkraftanschlüssen aufweisen kann.

### Bezugszeichenliste

- 1: Buchsenkontakt
- 2: Aufnahmekäfig
- 3: Festende
- 4: Freiende
- 5: Federschenkel
- 6: Langseite
- 7: Kontaktplatte
- 8: Aufnahmeschlitz
- 9: Verzahnung
- 10: Vorsprung
- 11: Aussparung
- 12: Haltenut
- 13: Haltegabel
- 14:
- 15: Spannungspfeil

## Patentansprüche

1. Federkraftanschluss für elektrische Leiter mit zwei aus federndem Material bestehenden Aufnahmekäfigen (2), mit jeweils einem in den jeweiligen Aufnahmekäfig (2) hineinragenden Schenkel und mit einer dem Schenkel jeweils gegenüberliegenden Kontaktplatte (7) wobei die Aufnahmekäfige (2) nebeneinander angeordnet sind und die Kontaktplatte (7) zwischen den Aufnahmekäfigen (2) angeordnet und zugleich als Trennwand wirksam ist.

2. Federkraftanschluss nach Anspruch 1
**dadurch gekennzeichnet**
**dass** der Schenkel jeweils als Federschenkel (5) ausgebildet ist.

3. Federkraftanschluss nach Anspruch1 oder 2
**gekennzeichnet durch**
einen rechteckförmigen Federrahmen als Aufnahmekäfig (2) dessen eine Kurzseite das Festende (3) und dessen andere Kurzseite das Freiende (4) bildet, wobei der Schenkel am Freiende (4) gelagert ist und in den Federrahmen hineinragt.

4. Federkraftanschluss nach Anspruch 3
**dadurch gekennzeichnet**
**dass** die Langseiten (6) von den Kurzseiten rechtwinklig abgebogen sind.

5. Federkraftanschluss nach Anspruch 1
**gekennzeichnet durch**
eine senkrecht zwischen den Aufnahmekäfigen (2) stehende Kontaktplatte (7) und zwei mit ihren Schenkeln aneinander zugewandte Aufnahmekäfige (2).

6. Federkraftanschluss nach Anspruch 1 oder 5
**dadurch gekennzeichnet**
**dass** die Aufnahmekäfige (2) an ihren Festenden (3) miteinander verbunden sind.

7. Federkraftanschluss nach Anspruch 6
**gekennzeichnet durch**
einen aus dem Ende der einen Langseite (6) im Bereich des Festendes (3) des Aufnahmekäfigs (2) abragenden zahnförmigen Vorsprung (10) und durch eine in das Ende der anderen Langseite (6) im Bereich des Festendes (3) des Aufnahmekäfigs (2) eingebrachte, zum Vorsprung (10) komplementäre Aussparung (11).

8. Federkraftanschluss nach einem der Ansprüche 1 bis 7
**gekennzeichnet durch**
einen am Ende der Kontaktplatte (7) im Bereich des Festendes (3) des Aufnahmekäfigs (2) adaptierten elektrischen Kontakt.

9. Federkraftanschluss nach Anspruch 8
**gekennzeichnet durch**
einen Kontaktstift oder eine Kontaktbuchse (1) als elektrischer Kontakt.

## Claims

1. Spring force connection for electrical conductors, comprising two receiving cages (2) that are made of a resilient material and each comprise a limb projecting into the corresponding receiving cage (2) and comprising a contact plate (7) opposite each of the limbs, wherein the receiving cages (2) are arranged next to one another and the contact plate (7) is arranged between the receiving cages (2) and simultaneously acts as a separating wall.

2. Spring force connection according to claim 1,
**characterized in that**
the limb is designed in each case as a spring limb (5).

3. Spring force connection according to either claim 1 or claim 2,
**characterized by**
a rectangular spring frame as a receiving cage (2), one short side of which forms the fixed end (3) and the other short side of which forms the free end (4), the limb being mounted at the free end (4) and projecting into the spring frame.

4. Spring force connection according to claim 3,
**characterized in that**
the long sides (6) are bent at right angles from the short sides.

5. Spring force connection according to claim 1,
**characterized by**
a contact plate (7) that is perpendicular between the receiving cages (2), and two receiving cages (2) facing one another by means of the limbs thereof.

6. Spring force connection according to either claim 1 or claim 5,
**characterized in that**
the receiving cages (2) are connected to one another at the fixed ends (3) thereof.

7. Spring force connection according to claim 6,
**characterized by**
a tooth-shaped projection (10) that projects from the end of one long side (6) in the region of the fixed end (3) of the receiving cage (2) and by a recess (11) that is made in the end of the other long side (6) in the region of the fixed end (3) of the receiving cage (2) and is complementary to the projection (10).

8. Spring force connection according to any of claims 1 to 7,
**characterized by**
an electrical contact adapted at the end of the contact plate (7) in the region of the fixed end (3) of the receiving cage (2).

9. Spring force connection according to claim 8,
**characterized by**
a contact pin or a contact socket (1) as the electrical contact.

## Revendications

1. Borne à ressort pour conducteurs électriques, comprenant deux cages de réception (2) constituées de matériau élastique, respectivement une branche pénétrant dans la cage de réception (2) respective et une plaque de contact (7) respectivement opposée à la branche, les cages de réception (2) étant juxtaposées et la plaque de contact (7) étant disposée entre les cages de réception (2) et agissant en même temps en tant que paroi de séparation.

2. Borne à ressort selon la revendication 1,
**caractérisée en ce que**
la branche est réalisée respectivement en tant que branche de ressort (5).

3. Borne à ressort selon la revendication 1 ou 2,
**caractérisée par**
un cadre de ressort rectangulaire servant de cage de réception (2) dont un côté court forme l'extrémité fixe (3) et dont l'autre côté court forme l'extrémité libre (4), la branche étant montée sur l'extrémité libre (4) et pénétrant dans le cadre de ressort.

4. Borne à ressort selon la revendication 3,
**caractérisée en ce que**
les côtés longitudinaux (6) sont courbés perpendiculairement à partir des côtés courts.

5. Borne à ressort selon la revendication 1,
**caractérisée par**
une plaque de contact (7) dressée perpendiculairement entre les cages de réception (2) et deux cages de réception (2) tournées l'une vers l'autre par leurs branches.

6. Borne à ressort selon la revendication 1 ou 5,
**caractérisée en ce que**
les cages de réception (2) sont reliées l'une à l'autre au niveau de leurs extrémités fixes (3).

7. Borne à ressort selon la revendication 6,
**caractérisée par**
une saillie (10) en forme de dent faisant saillie à partir de l'extrémité de l'un des côtés longitudinaux (6) dans la région de l'extrémité fixe (3) de la cage de réception (2) et par un évidement (11), complémentaire à la saillie (10), ménagé dans l'extrémité de l'autre côté longitudinal (6) dans la région de l'extrémité fixe (3) de la cage de réception (2).

8. Borne à ressort selon l'une quelconque des revendications 1 à 7,
**caractérisée par**
un contact électrique adapté à l'extrémité de la plaque de contact (7) dans la région de l'extrémité fixe (3) de la cage de réception (2).

9. Borne à ressort selon la revendication 8,
**caractérisée par**
une broche de contact ou une douille de contact (1) en tant que contact électrique.
